# FASCICULE DE BREVET EUROPEEN

(11) **EP 1 756 489 B1**
(45) Date de publication et mention de la délivrance du brevet: **22.02.2012**
(21) Numéro de dépôt: 05746732.6
(22) Date de dépôt: 20.04.2005
(51) Int. Cl.: F25C 3/04, E01C 13/12

(54) **PROCEDE POUR LE MAINTIEN DE LA QUALITE DU MANTEAU NEIGEUX D'UNE INSTALLATION COUVERTE DE SPORT DE GLISSE, ET INSTALLATION POUR LA MISE EN OEUVRE D'UN TEL PROCEDE**
VERFAHREN ZUM AUFRECHTERHALTEN DER QUALITÄT DER SCHNEEDECKE IN EINER HALLEN-WINTERSPORTANLAGE UND ANLAGE ZUR DURCHFÜHRUNG EINES SOLCHEN VERFAHRENS
METHOD OF MAINTAINING THE QUALITY OF THE SNOW COVER AT AN INDOOR WINTER SPORTS FACILITY, AND FACILITY FOR IMPLEMENTING ONE SUCH METHOD

(30) Priorité: 20.04.2004 FR 0404150
(43) Date de publication de la demande: 28.02.2007
(73) Titulaire: Johnson Controls Neige, 44980 Sainte-Luce sur Loire (FR)
(72) Inventeur: DE LARMINAT, Paul, F-44000 NANTES (FR); GALVIN, Michel, F-44470 CARQUEFOU (FR)
(74) Mandataire: Michelet, Alain
(86) Numéro de dépôt international: PCT/FR2005/050265
(87) Numéro de publication internationale: WO 2005/106355

(56) Documents cités:
- EP-A- 1 260 779
- DE-A- 10 210 991
- US-A- 5 230 218
- US-A- 6 079 161
- US-B1- 6 295 824

## Description

La présente invention concerne le domaine général des installations couvertes pour la pratique de sports de glisse tels que le ski, la luge, le surf des neiges ou autre, ayant la capacité de fonctionner toute l'année, y compris dans les zones de climat chaud. Elle concerne en particulier les technologies relatives aux installations dont la piste est recouverte d'un manteau neigeux, c'est-à-dire un produit plus ou moins proche de la neige naturelle (particules d'eau congelée selon des textures et des granulométries diverses), à l'exclusion des produits synthétiques plus ou moins glissants pouvant être employés à température ambiante.

Les installations de ski couvertes comprennent, de manière classique, les éléments structurels suivants :
- une piste, pouvant reposer sur un sol naturel (colline, terril, etc ...), ou être construite en totalité ou en partie sur une structure de poutrelles métalliques ;
- un manteau neigeux couvrant la piste, constitué d'un produit plus ou moins proche de la neige naturelle ;
- un hall isolé thermiquement, adapté pour couvrir la piste ;
- des moyens de refroidissement de l'air ambiant du hall ; et
- des moyens de production de neige.
L'installation de ski peut être complétée par des utilitaires annexes de type centrale(s) de traitement d'air, remontées mécaniques pour les skieurs, engins de damage, etc...

Dans les installations de ski couvertes connues à ce jour, l'expérience montre que la neige est soumise à un processus d'évolution, notamment en fonction de son âge, des conditions ambiantes et des contraintes auxquelles elle est soumise.

En substance, une neige jeune présente normalement de bonnes caractéristiques de cohésion, de glisse et de résistance mécanique. Au fil du temps, la neige vieillit ; ses grains ont tendance à grossir et à s'arrondir à la surface du manteau neigeux, ce qui la conduit à perdre sa cohésion ainsi que ses qualités de glisse et d'accrochage des skis. Ce processus de vieillissement se développe également en profondeur, avec une tendance de la couche de neige à proximité de la piste à se compacter et à évoluer au fil du temps vers une couche de glace plus ou moins compacte.

De ce fait, la couche superficielle du manteau neigeux, sous forme de grains relativement gros et arrondis, est facilement balayée par le passage des skieurs, vers le bas et/ou vers les côtés de la piste, laissant presque à nu la sous-couche glacée.

Pour conserver un manteau neigeux de qualité acceptable, il s'avère donc nécessaire de pouvoir assurer le renouvellement quotidien d'une quantité de neige substantielle, estimée en une couche de plusieurs millimètres par jour, en moyenne sur l'ensemble de la surface enneigée. L'installation couverte doit ainsi être équipée de moyens de production de neige et de moyens de refroidissement de l'air qui aient une capacité suffisante pour assurer ce renouvellement. L'installation doit en outre être adaptée pour éliminer à intervalles réguliers une partie de la neige produite, en particulier pour éviter son accumulation excessive dans le hall.

Les moyens assurant l'élimination de la neige produite sont de manière classique constitués de moyens mécaniques. Cependant, de tels moyens mécaniques ne sont pas sans poser un certain nombre de problèmes :
- la quantité de neige à éliminer se chiffre par plusieurs dizaines de m³ par jour pour une installation couverte moyenne. Les moyens mécaniques à mettre en oeuvre sont alors complexes et onéreux.
- il faut ensuite pouvoir détruire cette neige soit en prévoyant les équipements nécessaires pour la faire fondre, soit en disposant au dehors d'aires de stockage adéquates pour la laisser fondre naturellement.

Afin de remédier à ces difficultés, des installations couvertes ont été développées pour réaliser un renouvellement quasi-automatique du manteau neigeux, comme divulgué par exemple dans les documents JP-6 269 533, JP-6 240 627, JP-6 225 959, DE 102 10991 A1 et US 5230218.

Les installations correspondantes sont équipées d'une piste associée à des moyens de chauffage, par exemple par de l'air chaud ou de l'eau chaude circulant sur la piste, sous le manteau neigeux. Les pistes en question comportent également des moyens de drainage et éventuellement de récupération de l'eau de fonte, celle-ci pouvant être recyclée pour la production de neige de remplacement. Cette solution permet une élimination permanente de la sous-couche de glace, et son remplacement par de la neige fraîche en surface, et ceci sans utilisation de moyens de manutention de la neige à éliminer.

Cependant, la mise en oeuvre de tels moyens de chauffage de la piste n'est pas entièrement satisfaisante, du fait de la grande quantité d'énergie nécessaire. La fonte par le dessous du manteau neigeux se traduit en outre par une perte totale de l'énergie frigorifique qui avait été utilisée pour sa congélation, sauf à mettre en place des systèmes de récupération d'énergie complexes et coûteux.

Pour les raisons évoquées ci-dessus, les installations de ski couvertes connues à ce jour ne permettent pas un maintien dans la durée d'un manteau neigeux de bonne qualité, cela de manière simple et satisfaisante. Ceci se traduit soit par la présence d'une neige de mauvaise qualité, soit par la nécessité d'éliminer des quantités importantes de neige usagée, afin de la remplacer par de la neige fraîche.

De plus, l'emploi de moyens de chauffage de la piste, proposé dans certains documents de l'art antérieur, se traduit par des pertes d'énergie substantielles.

Enfin, et de manière générale, les installations existantes qui sont exploitées en température négative, pour limiter la détérioration du manteau neigeux, causent un inconfort thermique notable pour les utilisateurs.

La présente invention vise à remédier à ces inconvénients en proposant un nouveau procédé assurant le maintien, au cours du temps, de la qualité du manteau neigeux de l'installation. Le procédé en question a l'avantage d'être particulièrement efficace pour le renouvellement de la couche de neige, cela avec une structure simple d'installation et sans entraîner d'augmentation sensible de la consommation énergétique.

Le procédé conforme à l'invention consiste à faire varier la température de l'air ambiant du hall selon des cycles réguliers ou sensiblement réguliers, par le contrôle des moyens de régulation de la température de l'air ambiant, entre :
- une première température T1, avantageusement légèrement positive (de l'ordre de 1 à 5°C), pour faire subir une fonte superficielle au manteau neigeux, laquelle température T1 est maintenue pendant un temps t1 inférieur au temps nécessaire à la fonte totale dudit manteau neigeux, et
- une seconde température T2, avantageusement négative (de l'ordre de -10 à -2°C) et adaptée pour la fabrication de neige par la mise en oeuvre de moyens de production adaptés, laquelle température T2 est maintenue pendant un temps t2 durant lequel une quantité suffisante de neige est fabriquée pour renouveler celle fondue pendant le temps t1.

De préférence, la période des cycles de température est de 24 heures ou voisine de 24 heures.

Selon cette forme préférentielle de réalisation, le procédé conforme à l'invention consiste à faire varier la température de l'air ambiant du hall selon un cycle de 24 heures au cours duquel :
- la première température T1 est maintenue pendant un temps t1 compris entre 12 et 18 heures, correspondant de préférence aux heures d'ouverture au public de l'installation, et
- la seconde température T2 est maintenue pendant un temps t2 compris entre 6 et 12 heures, correspondant de préférence aux heures de fermeture au public de l'installation.

En complément des variations de la température de l'air ambiant du hall, le procédé peut aussi consister à faire subir des variations de température à la surface de la piste, sous le manteau neigeux, par la mise en oeuvre de moyens adaptés de régulation de sa température, entre :
- une première température de refroidissement de la couche inférieure du manteau neigeux, laquelle température, inférieure à 0°C, est maintenue pendant un temps de quelques heures par 24 heures (typiquement 2 à 4 heures par exemple), et
- une température de fonte de la couche inférieure du manteau neigeux, égale ou sensiblement égale à 0°C, maintenue pendant le reste du temps.

La présente invention a également pour objet l'installation couverte pour la pratique de sports de glisse, adaptée pour la mise en oeuvre du procédé présenté ci-dessus.

L'installation correspondante comprend - un hall isolé thermiquement, recouvrant une piste dont la surface est couverte par un manteau neigeux fabriqué par des moyens de production de neige, et - des moyens de régulation de la température de l'air ambiant au sein du hall, pilotés selon un cycle régulier ou sensiblement régulier par des moyens de gestion appropriés du genre automate programmable, avec les régulateurs associés, entre :
- une configuration de fonctionnement dans laquelle les moyens de gestion assurent le maintien de l'air du hall à la température T1, pendant le temps t1 adapté pour faire subir une légère fonte superficielle audit manteau neigeux, et
- une configuration de fonctionnement dans laquelle les moyens de gestion assurent le maintien de l'air du hall à la température T2, pendant le temps t2 au cours duquel une quantité suffisante de neige est produite pour renouveler celle fondue pendant le temps t1.

L'installation comporte encore des moyens de drainage des eaux de fonte du manteau neigeux.

Selon une forme particulière de réalisation, les moyens de régulation de la température comprennent une pluralité de dispositifs de refroidissement de l'air ambiant du hall, répartis sur la longueur de la piste ; ces dispositifs de refroidissement sont pilotés selon un cycle régulier ou sensiblement régulier, par les moyens de gestion précités, entre :
- une configuration de fonctionnement dans laquelle ils sont arrêtés ou fonctionnent à une puissance réduite, de manière à maintenir l'air ambiant du hall à la température T1 positive, pendant le temps t1, assurant la légère fonte superficielle du manteau neigeux, et
- une configuration de fonctionnement dans laquelle ils fonctionnent à une puissance adaptée pour maintenir l'air ambiant du hall à la température T2 légèrement négative, pendant le temps t2 durant lequel les moyens de production de neige sont mis en oeuvre, pour fabriquer une quantité de neige suffisante adaptée pour renouveler celle fondue pendant le temps t1.

Selon une disposition particulièrement intéressante de cette dernière forme de réalisation, les moyens de régulation de la température comportent encore une pluralité de dispositifs de chauffage participant au maintien de la température de l'air ambiant du hall.

Encore selon cette forme de réalisation, les dispositifs de refroidissement, et le cas échéant les dispositifs de chauffage, sont répartis régulièrement sur toute la longueur de la piste, et ils sont associés chacun à au moins un capteur de la température de l'air dans la zone d'action du dispositif de refroidissement, pour assurer un contrôle optimal de la température de l'air sur toute la longueur de la piste et pour éviter la formation d'un gradient de température sur sa longueur.

La piste sur laquelle est fabriqué le manteau neigeux est avantageusement constituée d'une sous-couche imperméable associée à un ou plusieurs matériau(x) de surface perméable(s) à l'eau. Les eaux de fonte peuvent ainsi circuler au travers de la ou des couche(s) perméable(s) et ruisseler jusqu'au revêtement imperméable avant de rejoindre des moyens collecteurs connectés à un ou plusieurs réservoirs.

Ce ou ces réservoirs peuvent être équipés de moyens permettant le recyclage des eaux de fonte pour la fabrication de neige.

Pour optimiser le maintien de la qualité du manteau neigeux, la piste est encore avantageusement équipée de moyens de refroidissement agencés à proximité de la surface de la piste, destinés à réguler la température de la couche inférieure du manteau neigeux. Ces moyens de refroidissement de la surface de la piste consistent par exemple en un réseau de tubes dans lesquels circule un fluide réfrigérant.

Selon une autre disposition de l'invention, des moyens de mesure de la température de la neige sont agencés au voisinage de la surface de la piste ; ces moyens de mesure assurent le pilotage des moyens de refroidissement précités pour éviter une congélation permanente de la couche inférieure du manteau neigeux à proximité de ladite surface de la piste.

Mais l'invention sera encore illustrée, sans aucunement être limitée, par la description suivante d'une forme particulière de réalisation, donnée uniquement à titre d'exemple, et illustrée par les dessins annexés dans lesquels :
- la figure 1 est une vue générale schématique d'une installation couverte conforme à l'invention, montrant ses principaux éléments constitutifs ;
- la figure 2 est une vue schématique illustrant une première forme de réalisation possible des moyens de régulation de la température de l'air ambiant de l'installation ;
- la figure 3 est une vue générale schématique détaillant une seconde forme de réalisation possible des moyens de régulation de la température de l'air ambiant de l'installation ;
- la figure 4 est une vue agrandie en coupe transversale de la piste de la figure 1, détaillant la structure des moyens de drainage des eaux de fonte.

Telle qu'illustrée schématiquement sur la figure 1, l'installation pour la pratique de ski ou de tout autre sport de glisse, comprend : - un hall couvert 1 isolé thermiquement, recouvrant une piste 2 dont la surface est couverte par un manteau neigeux 3, - des moyens 4 de production de neige et - des moyens 5 permettant une régulation de la température de l'air ambiant du hall.

Selon l'invention, le maintien de la qualité du manteau neigeux 3 est assuré par l'application de cycles de température déterminés à l'air ambiant du hall.

Les cycles de température correspondants sont obtenus par un pilotage adapté des moyens de régulation 5 constitués ici d'une pluralité de dispositifs aérofrigorifères 6 contrôlés par des moyens de gestion 7 appropriés, par exemple de type automate programmable (avec les régulateurs associés).

Les dispositifs aérofrigorifères 6 en question sont en l'espèce contrôlés entre :
- une configuration de fonctionnement dans laquelle ils sont arrêtés ou fonctionnent à une puissance réduite, de manière à maintenir l'air ambiant du hall à une température T1 légèrement positive, avantageusement comprise entre 1 et 5°C, ceci pendant un temps t1, pour faire subir une fonte légère superficielle au manteau neigeux 3, et
- une configuration de fonctionnement dans laquelle ces dispositifs aérofrigorifères 6 fonctionnent à une puissance adaptée pour maintenir l'air ambiant du hall à une température T2 négative, avantageusement comprise entre - 10 et - 2°C, ceci pendant un temps t2 durant lequel les moyens de production de neige 4 sont mis en oeuvre pour fabriquer une quantité de neige suffisante pour renouveler celle fondue pendant le temps t1.

En pratique, la première température T1 est maintenue de manière générale pendant les heures diurnes d'ouverture au public de l'installation, c'est-à-dire par exemple pendant 12 à 18 heures selon les cas. Le confort thermique pour les utilisateurs est ainsi sensiblement amélioré, en particulier par rapport aux installations connues à ce jour dont la température ambiante est constamment négative. A titre indicatif, pendant le temps t1, un manteau neigeux de l'ordre de 70 cm d'épaisseur subit en moyenne une légère fonte superficielle de l'ordre de quelques millimètres (en général, 2 à 5 mm).

La température T2 négative est quant à elle maintenue pendant un temps compris par exemple entre 6 et 12 heures (pour obtenir un cycle de température de 24 heures), et cela de préférence pendant les heures nocturnes de fermeture au public de l'installation. Cette période de température négative T2 est mise à profit pour mettre en oeuvre les moyens de production de neige 4, afin de fabriquer la neige destinée à renouveler la quantité fondue dans la journée, en l'occurrence pendant le temps t1 précité ; cette période est également mise à profit pour assurer l'entretien de la piste, notamment par damage.

A titre indicatif, les moyens de production de neige correspondants peuvent être des enneigeurs du type de ceux utilisés classiquement en extérieur pour la fabrication de neige de culture ; ils peuvent consister en des canons haute ou basse pression fonctionnant par mélange d'air et d'eau sous pression, régulièrement répartis sur la longueur de la piste.

D'une manière générale, l'énergie frigorifique dépensée pendant le temps t2 à température négative pour fabriquer la neige est ainsi stockée dans le manteau neigeux, et elle est restituée à l'air ambiant, pendant le temps t1 à température positive, pour contribuer au maintien du hall à une température légèrement positive.

Pour le contrôle optimal de la température de l'air ambiant du hall, les dispositifs aérofrigorifères 6 sont convenablement répartis sur la longueur de la piste 2, assurant chacun le maintien de la température d'un volume d'air déterminé dans le hall. La répartition de ces dispositifs aérofrigorifères 6 vise en particulier à éviter la formation d'un gradient de température sur la longueur de la piste, surtout lorsque la température du hall est légèrement positive.

En pratique, les dispositifs aérofrigorifères 6 sont agencés à proximité du plafond du hall et ils sont répartis sur la longueur de l'un au moins des côtés de la piste, avec un espacement compris de préférence entre 10 et 40 m, de façon que chacun de ces dispositifs projette son flux d'air transversalement à la pente de la piste ; des dispositifs aérofrigorifères 6 peuvent aussi être disposés à chacune des extrémités de la piste 2, de sorte que leur flux d'air soit orienté longitudinalement.

Selon une première réalisation représentée schématiquement sur la figure 2, les moyens de régulation de température 5 comprennent une pluralité de dispositifs aérofrigorifères 6 connectés en parallèle sur un circuit frigorifique 10 alimenté en liquide réfrigérant par une centrale de réfrigération 11 associée à une pompe principale de circulation 12.

Les dispositifs aérofrigorifères 6 en question sont de conception classique et bien connue de l'homme du métier. Ils sont chacun équipés d'une batterie 13 alimentée en fluide réfrigérant, et d'un organe 14 de production d'un flux d'air, du type ventilateur. Un capteur (ou sonde) de température 15 de l'air ambiant du hall est connecté à la motorisation de l'organe de production du flux d'air 14 par l'intermédiaire d'un variateur de vitesse 16.

En fonction du point de consigne de température d'air ambiant défini par les moyens de gestion de l'installation, les capteurs de température 15 vont piloter d'une manière appropriée les organes de production de flux d'air 14, 16 associés, cela en vue de contrôler d'une manière adaptée l'énergie frigorifique émise dans l'air ambiant du hall. Lorsque la température de l'air ambiant du hall est inférieure au point de consigne défini par les moyens de gestions, les capteurs de température 15 réduisent le fonctionnement de la motorisation des organes de production de flux d'air 14, 16, pour limiter l'émission d'énergie frigorifique par les dispositifs aérofrigorifères 6 correspondants ; et d'autre part, lorsque la température du hall dépasse ce point de consigne, les capteurs de température 15 augmentent le fonctionnement des organes de production de flux d'air 14, 16 pour assurer l'émission d'énergie frigorifique dans le hall.

Les capteurs de température 15 de chaque dispositif aérofrigorifère 6 sont disposés dans le hall pour maintenir au mieux la température définie par les moyens de gestion. A cet effet, ces capteurs de température peuvent être disposés au niveau de l'entrée d'air du dispositif aérofrigorifère 6 ; ils peuvent également être disposés à proximité de la surface supérieure du manteau neigeux 3, par exemple à la verticale du dispositif aérofrigorifère 6 associé.

On notera que les valeurs de consigne utilisées correspondent aux températures souhaitées juste au-dessus du manteau neigeux.

La figure 3 représente une forme alternative de réalisation des moyens 5 de régulation de la température de l'air ambiant du hall.

En substance, on retrouve les dispositifs aérofrigorifères 6 connectés sur un circuit frigorifique 10 alimenté en liquide réfrigérant par une centrale de réfrigération 11 associée à une pompe principale de circulation 12. Les moyens de régulation 5 se distinguent de ceux décrits précédemment en relation avec la figure 2, du fait de la connexion de chaque dispositif aérofrigorifère 6 avec le circuit frigorifique 10 par le biais d'un circuit intermédiaire 17 sur lequel sont placées une vanne trois voies 18 et une pompe locale 19.

Les circuits intermédiaires 17 en question comprennent deux conduites, l'une entrante 20 et l'autre sortante 21. La vanne trois voies 18 est placée sur la conduite entrante 20 et elle est reliée à la conduite sortante 21 par une conduite de by-pass 22. La pompe locale 19 est également placée sur la conduite entrante 20, entre la vanne trois voies 18 et le dispositif aérofrigorifère 6. Le capteur de température 15 contrôle la vanne trois voies 18 pour réguler le niveau d'énergie frigorifique libérée par le dispositif aérofrigorifère 6 associé.

En pratique, la vanne trois voies 18 est pilotable entre deux positions en fonction de la température de l'air ambiant mesurée par le capteur associé 15. Lorsque la température mesurée au niveau du capteur 15 s'élève au-dessus de celle indiquée par les moyens de gestion de l'installation, la vanne 18 est pilotée de manière à permettre un cheminement de fluide réfrigérant dans la conduite entrante 20 jusqu'au dispositif aérofrigorifère 6 associé, pour assurer l'émission d'énergie frigorifique dans le hall ; d'autre part, lorsque la température devient inférieure à celle indiquée par les moyens de gestion, la vanne 18 est pilotée dans une configuration assurant le recyclage du fluide réfrigérant provenant de la conduite sortante 21, au moyen de la conduite by-pass 22, et aussi de la pompe secondaire 19 forçant la recirculation du fluide réfrigérant dans le dispositif aérofrigorifère correspondant.

Selon une variante de réalisation, des dispositifs de chauffage de l'air ambiant peuvent être convenablement répartis dans le hall, pour faciliter encore le maintien de l'air ambiant du hall à une température adaptée. Ces dispositifs de chauffage sont particulièrement intéressants pour maintenir l'air ambiant du hall à la température T1 légèrement positive, lorsque l'installation fonctionne avec un air extérieur à température négative.

Selon le cas, des batteries échangeuses caloriques ou des résistances électriques peuvent équiper les dispositifs aérofrigorifères du hall ; ces moyens de chauffage peuvent également être distincts des dispositifs aérofrigorifères, et convenablement répartis dans le hall.

Tel que représenté en détail sur la figure 4, la surface de la piste 2 est équipée de moyens structurels 25 assurant le drainage des eaux de fonte de la couche superficielle du manteau neigeux.

Les moyens de drainage correspondants 25 sont constitués par une structure en forme de matelas, apte à supporter le poids du manteau neigeux et le poids des skieurs présents sur la piste. Concrètement, la structure de drainage 25 comprend ici un matériau central drainant 26 (par exemple en fils de polyéthylène ou autres matériaux filaires résistants enchevêtrés), associé à un film perméable 27 sur sa face supérieure en regard du manteau neigeux 3, et à un film étanche 28 sur sa face inférieure en regard de la piste 2. On observe encore sur cette figure 4 la présence d'une structure assurant l'accrochage du manteau neigeux 3, rapportée sur la structure de drainage 25 ; cette structure d'accrochage 29, encore appelée « paillasson d'accrochage », est perméable à l'eau.

En pratique, les eaux provenant de la fonte de la couche superficielle du manteau neigeux migrent par gravité jusqu'au film étanche 28. Ensuite, l'eau ruisselle vers le bas de la piste 2 où elle est récupérée, par des collecteurs 30, dans un réservoir de stockage 31 installé en sous-sol (figure 1). Pour optimiser le rendement de l'installation, le réservoir de stockage 31 est avantageusement équipé d'un système d'assainissement d'eau, en vue du recyclage des eaux récoltées par les moyens de production de neige 4.

Selon une variante de réalisation, non représentée, la piste 2 peut être revêtue d'un simple matériau perméable à l'eau, pour assurer le drainage et l'écoulement de l'eau de fonte en direction du sous-sol.

Dans cette variante, les eaux peuvent aussi être récupérées dans un réservoir de stockage par des collecteurs appropriés. L'eau collectée peut être utilisée par les moyens de production de neige, pour le renouvellement du manteau neigeux de la piste.

Pour assurer encore une qualité optimale du manteau neigeux, l'installation est avantageusement équipée de moyens de régulation de la température de la couche inférieure du manteau neigeux. Le rôle de ces moyens de régulation de température est d'empêcher la formation d'une sous-couche de glace compacte, et plutôt de favoriser la formation des ponts de regel nécessaires à une bonne résistance mécanique du manteau neigeux.

Ces moyens de régulation de la température de la sous-couche inférieure du manteau neigeux consistent ici en des moyens de refroidissement comprenant une centrale de refroidissement (non représentée) assurant la circulation d'un fluide frigorifique dans un réseau de tubes de refroidissement convenablement répartis sur toute la surface de la piste 2. Ces tubes de refroidissement, repérés 32 sur la figure 4, reposent sur la structure d'accrochage 29 ; ils sont répartis de préférence dans le sens de la pente avec un espacement transversal qui peut être d'environ 30 cm ; le diamètre des tubes utilisés peut être de l'ordre de 10 mm.

Les moyens de refroidissement en question sont également contrôlés par le système de gestion de l'installation pour faire subir des variations de température à la couche inférieure du manteau neigeux, entre - une première température de refroidissement inférieure à 0°C, maintenue pendant un temps de l'ordre de quelques heures par 24 heures, et une température de fonte de la couche inférieure du manteau neigeux, égale ou sensiblement égale à 0°C, maintenue pendant le reste du temps.

Pour un contrôle efficace de la température de la sous-couche du manteau neigeux tout au long du cycle, la centrale de refroidissement est pilotée de manière appropriée par des capteurs convenablement répartis dans la sous-couche du manteau neigeux.

Le procédé selon l'invention, qui consiste à ajuster les moyens de production de froid dans le hall de manière à alterner chaque jour la température entre des valeurs négative (grossièrement pendant la nuit) et légèrement positive (grossièrement pendant le jour), présente tout d'abord un avantage énergétique, puisque l'énergie de fonte de la neige est intégralement récupérée. Pour laisser remonter la température dans le hall en fonctionnement diurne, on peut arrêter ou réduire fortement la puissance des moyens de refroidissement. Le manteau neigeux est alors plus froid que l'air ambiant et il contribue au maintien de l'air ambiant à la température légèrement positive désirée. L'énergie frigorifique dépensée la nuit pour fabriquer la neige est alors stockée dans le manteau neigeux ; elle est restituée le jour à l'air ambiant pour contribuer à la climatisation de l'installation.

Outre son intérêt énergétique, ce procédé améliore le confort thermique pour les utilisateurs, du fait de la température moins froide pendant les heures d'ouverture au public. En outre, les cycles de gel et de dégel contribuent fortement à améliorer la qualité du manteau neigeux, tant en surface qu'en profondeur.

A titre indicatif, ce genre de piste couverte peut mesurer plusieurs centaines de mètres de long et plusieurs dizaines de mètres de large, la hauteur du hall équipé pouvant aller de 7 à 8 m jusqu'à 20 m.

Les moyens de production du froid sont de préférence aménagés juste sous le plafond du hall ; ils peuvent s'étendre d'un côté ou des deux côtés de la piste, et même pour certains être prévus au centre (par exemple dans une zone de séparation longitudinale de la piste).

Bien entendu, des moyens de production de froid, autres que ceux décrits ci-dessus, pourront être utilisés. Par exemple, une ou plusieurs centrales de traitement d'air peuvent être aménagées dans un local annexe du hall principal, l'air froid produit par ces centrales étant acheminé par un réseau de gaines et étant pulsé dans le hall principal par l'intermédiaire de bouches de soufflage adaptées.

## Revendications

1. Procédé pour le maintien de la qualité du manteau neigeux (3) couvrant la surface d'une piste (2) d'une installation couverte de ski ou autre sport de glisse, laquelle installation comprend - un hall (1) isolé thermiquement recouvrant ladite piste (2), - des moyens de production de neige (4) et - des moyens (5) de régulation de la température de l'air ambiant au sein dudit hall (1), **caractérisé en ce qu'**il consiste à faire varier la température de l'air ambiant du hall (1) selon des cycles réguliers ou sensiblement réguliers, par le contrôle desdits moyens de régulation de la température (5), entre :
- une première température T1 adaptée pour faire subir une fonte partielle superficielle au manteau neigeux (3), laquelle température T1 est maintenue pendant un temps t1 inférieur au temps nécessaire à la fonte totale dudit manteau neigeux (3), et
- une seconde température T2, adaptée pour la fabrication de neige par la mise en oeuvre des moyens de production correspondants (4), laquelle température T2 est maintenue pendant un temps t2 durant lequel une quantité suffisante de neige est fabriquée pour renouveler celle fondue pendant le temps t1.

2. Procédé selon la revendication 1, **caractérisé en ce qu'**il consiste à faire varier la température de l'air ambiant du hall (1) entre :
- une première température T1 légèrement positive, adaptée pour faire subir une fonte superficielle au manteau neigeux (3), pendant un temps t1, et
- une seconde température T2, négative, adaptée pour fabriquer de la neige destinée à renouveler celle fondue pendant le temps t1.

3. Procédé selon l'une quelconque des revendications 1 ou 2, **caractérisée en ce que** la première température T1, adaptée pour faire subir une fonte superficielle au manteau neigeux (3), est comprise entre 1 et 5°C, à proximité dudit manteau neigeux (3).

4. Procédé selon l'une quelconque des revendications 1 à 3, **caractérisé en ce que** la seconde température T2, adaptée pour fabriquer de la neige destinée à renouveler celle fondue pendant le temps t1, est comprise entre -10 et -2°C,

5. Procédé selon l'une quelconque des revendications 1 à 4, **caractérisé en ce que** la période des cycles de température est de l'ordre de 24 heures.

6. Procédé selon l'une quelconque des revendications 1 à 5, **caractérisé en ce qu'**il consiste à faire varier la température de l'air ambiant du hall (1) selon un cycle de 24 heures au cours duquel ;
- la première température T1 est maintenue pendant un temps t1 compris entre 12 et 18 heures, correspondant de préférence aux heures d'ouverture au public de l'installation, et
- la seconde température T2 est maintenue pendant un temps t2 compris entre 6 et 12 heures, correspondant de préférence aux heures de fermeture au public de l'installation.

7. Procédé selon l'une quelconque des revendications 1 à 6, **caractérisé en ce qu'**il consiste à faire subir également des variations de température à la surface de la piste (2), sous le manteau neigeux (3), par la mise en oeuvre de moyens adaptés (32) de régulation de la température, entre :
- une première température de refroidissement de la couche inférieure du manteau neigeux (3), laquelle température est inférieure à 0°C, et est maintenue pendant un temps de quelques heures par 24 heures, et
- une température de fonte de la couche inférieure du manteau neigeux (3), égale ou sensiblement égale à 0°C, maintenue pendant le temps restant pour atteindre 24 heures.

8. Installation couverte pour la pratique de ski ou autre sport de glisse, adaptée pour la mise en oeuvre du procédé selon l'une quelconque des revendications 1 à 7, laquelle installation comprend - un hall (1) isolé thermiquement, recouvrant une piste (2) dont la surface est couverte par un manteau neigeux (3) fabriqué par des moyens de production de neige (4), - des moyens (5) de régulation de la température de l'air ambiant au sein du hall (1) associés à des capteurs (15) de température de l'air ambiant, et - des moyens de gestion appropriés (7), du genre automate programmable avec les régulateurs associés, configurés pour piloter le fonctionnement desdits moyens de régulation de la température (5) selon un cycle régulier ou sensiblement régulier, entre :
- une configuration de fonctionnement dans laquelle ils assurent le maintien de l'air du hall (1) à une température T1, pendant un temps t1 adapté pour faire subir une fonte superficielle audit manteau neigeux (3), et
- une configuration de fonctionnement dans laquelle ils assurent la maintien de l'air du hall (1) à une température T2, pendant la temps t2 au cours duquel une quantité suffisante de neige est produite pour renouveler celle fondue pendant le temps t1,
et en ce qu'elle comporte des moyens (25, 26, 27, 28, 29, 30, 31) permettant le drainage des eaux de fonte du manteau neigeux (3).

9. Installation selon la revendication 8, **caractérisée en ce que** les moyens (5) de régulation de la température comprennent une pluralité de dispositifs (6) de refroidissement de l'air ambiant du hall (1), répartis sur la longueur de la piste (2), et **en ce que** les moyens de gestion appropriés (7), du genre automate programmable avec les régulateurs associés, sont configurées pour piloter le fonctionnement desdits moyens de régulation de la température (5) selon un cycle régulier ou sensiblement régulier, entre :
- une configuration de fonctionnement dans laquelle lesdits dispositifs de refroidissement (6) sont arrêtés ou fonctionnent à une puissance réduite, de manière la maintenir l'air ambiant du hall (1) à la température T1 positive, pendant un temps t1, pour faire subir la fonte superficielle au manteau neigeux (3), et
- une configuration de fonctionnement dans laquelle lesdits dispositifs de refroidissement (6) fonctionnent à une puissance adaptée pour maintenir l'air ambiant du hall (1) à la température T2 légèrement négative, pendant le temps t2 durant lequel les moyens de production de neige (4) sont mis en oeuvre pour fabriquer une quantité de neige suffisante adaptée pour renouveler celle fondue pendant le temps t1,

10. Installation selon la revendication 9, **caractérisée en ce que** les moyens (5) de régulation de la température comportent encore une pluralité de dispositifs de chauffage de l'air ambiant du hall (1).

11. Installation selon l'une quelconque des revendications 9 ou 10, **caractérisée en ce que** les dispositifs de refroidissement (6), et le cas échéant les dispositifs de chauffage, sont répartis sur toute la longueur de la piste (2), et sont associés chacun à au moins un capteur (15) de la température de l'air dans la zone d'action du dispositif de refroidissement, pour assurer un contrôle optimal de la température de l'air sur toute la longueur de la piste et pour éviter la formation d'un gradient de température sur sa longueur.

12. Installation selon l'une quelconque des revendications 8 à 11, **caractérisée en ce qu'**elle comporte une piste (2) dont la surface est constituée d'un revêtement imperméable (28) surmonté d'au moins une couche perméable à l'eau (26, 27, 29), permettant la circulation des eaux de fonte au travers de ladite ou desdites couches perméables et leur ruissellement sur le revêtement imperméable (28).

13. Installation selon l'une quelconque des revendications 8 à 12, **caractérisée en ce que** les moyens de drainage (26, 27, 28, 29) assurent la circulation des eaux de fonte jusqu'à des collecteurs (30) connectés à un ou plusieurs réservoirs (31), lequel ou lesquels réservoirs (31) sont équipés de moyens permettant le recyclage desdites eaux de fonte pour la fabrication de neige.

14. Installation selon l'une quelconque des revendications 8 à 13. **caractérisée en ce qu'**elle est équipée de moyens de refroidissement (32) agencés à proximité de la surface de la piste (2) et destinés à réguler la température de la couche inférieure du manteau neigeux (3).

15. Installation selon la revendication 14, **caractérisée en ce que** les moyens de refroidissement de la couche inférieur du manteau neigeux consistent en un réseau de tubes (32) dans lesquels circule un fluide réfrigérant.

16. Installation selon l'une quelconque des revendications 14 ou 15, **caractérisée en ce qu'**elle comporte des moyens de mesure de la température de la neige au voisinage de la surface de la piste (2), lesquels moyens de mesure assurent le pilotage des moyens de refroidissement (32) du manteau neigeux (3) pour éviter une congélation permanente de sa couche inférieure à proximité de ladite surface de la piste (2).

## Claims

1. A method for maintaining the quality of the snow cover (3) on the surface of a slope (2) in an indoor installation for practising ski or another winter sport, wherein said installation comprises: - a thermally-insulated hall (1) covering said slope (2), - snow producing means (4), and - means (5) for regulating the ambient air temperature within said hall (1), **characterized in that** it consists in varying the ambient air temperature in the hall (1), according to regular or substantially-regular cycles, by controlling said temperature regulation means (5), between:
- a first temperature T1, which is adapted for causing a partial surface melting of the snow cover (3), said temperature T1 being maintained for a time t1 shorter than the time necessary for the snow cover (3) to entirely melt, and
- a second temperature T2, which is for producing snow by operating the corresponding production means (4), said temperature T2 being maintained for a time t2 during which snow is produced in a sufficient quantity to renew the snow that had melted during the time t1.

2. A method according to claim 1, **characterized in that** it consists in varying the ambient air temperature in the all (1) between:
- a first, slightly positive temperature T1, which is adapted for causing a surface melting of the snow cover (3), for a time t1, and
- a second, negative temperature T2, which is adapted for producing snow intended to renew the snow that had melted during the time t1.

3. A method according to any one of claims 1 or 2, **characterized in that** the first temperature T1, which is adapted for causing a surface melting of the snow cover (3), is comprised between and °C, in the vicinity of said snow cover (3).

4. A method according to any one of claims 1 to 3, **characterized in that** the second temperature T2, which is adapted for producing snow intended to renew the snow that had melted during the time t1, is comprised between -10 and -2°C.

5. A method according to any one of claims 1 to 4, **characterized in that** the period of the temperature cycles is of the or 24 hours.

6. A method according to any one of claims 1 to 5, **characterized in that** it consists in varying the ambient air temperature in the hall (1) according to a cycle of 24 hours, during which:
- the first temperature T1 is maintained for a time t1 comprised between 12 and 18 hours, corresponding preferably to the public opening hours of the installation, and
- the second temperature T2 is maintained for a time t2 comprised between 6 and 12 hours, corresponding preferably to the public closing hours of the installation.

7. A method according to any one of claims 1 to 6, **characterized in that** it consists in also varying the temperature at the surface of the slope (2), under the snow cover (3), by operating suitable temperature regulation means (32), between:
- a first temperature of cooling the lower layer of the snow cover (3), which temperature is lower than 0°C and is maintained for a duration of a few hours per 24 hours, and
- a temperature of melting of the lower layer of the snow cover (3), equal or substantially equal to 0°C, which is maintained during the remaining time of the 24-pour cycle.

8. An indoor installation for practising ski or anther winter sport, adapted for implementing the method according to any one of claims 1 to 7, wherein said installation comprises: - a thermally-insulated hall (1) coverin a slope (2) whose surface is covered with a snow cover (3) produced by snow producing means (4), - means (5) for regulating the ambient air temperature within the hall (1), associated with ambient air temperature sensors (15), and - suitable management means (7), of the programmable controller type, with the associated regulators, configured to control the operation of said temperature regulation means (5), according to a regular or substantially-regular cycle, between:
- an operating configuration in which they maintain the air of the hall (1) at a temperature T1, during a time t1 for causing a surface melting of said snow cover (3), and
- an operating configuration in which they maintain the air of the hall (1) at a temperature T2, during a time t2 during which snow is produced in a sufficient quantity to renew the snow that had melted during the time t1,
and in that it comprises means (25, 26, 27, 28, 29, 30, 31) for draining the melt waters of the snow cover (3).

9. An installation according to claim 8, **characterized in that** the temperature regulation means (5) comprise a plurality of devices (6) for cooling the ambient air of the all (1), distributed over the length of the slope (2), and **in that** the suitable management means (7), of the programmable controller type, with the associate regulators, are configured to control the operation of said temperature regulation means (5), according to a regular or substantially-regular cycle, between:
- an operating configuration in which said cooling devices (6) are stopped or operate at a reduced power, so as to maintain the ambient air of the hall (1) at the positive temperature T1, during a time t1, for causing the surface melting of the snow cover (3), and
- an operating configuration in which said cooling devices (6) operate at a power adapted to maintain the ambient air of the hall (1) at the slightly negative temperature T2, during a time t2 during which the snow producing means (4) are operate to product snow in a sufficient quantity adapted to renew the snow that had melted during the time t1.

10. An installation according to claim 9, **characterized in that** the temperature regulation means (5) further comprise a plurality of devices for heating the ambient air of the hall (1).

11. An installation according to any one of claims 9 or 10, **characterized in that** the cooling devices (6), and, according to the case, the heating devices, are distributed over the whole length of the slope (2), and are each associated with at least one sensor (15) for sensing the air temperature in the operating area of the cooling device, to provide an optimal control of the air temperature over the whole length of the slope and to avoid the formation of a temperature gradient over the length thereof.

12. An installation according to any one of claims 8 to 11, **characterized in that** it comprises a slope (2), whose surface is made of an impermeable coasting (28) covered with at least one water-permeable layer (26, 27, 29), allowing the circulation of the melt waters through said permeable layer(s) and the running thereof on the impermeable coating (28).

13. An installation according to any one of claims 8 to 12, characterize in that the draining means (26, 27, 28, 29) provide for the circulation of the melt waters up to collectors (30) connected to one or several tanks (31), wherein said tank(s) (31) are equipped with means for recycling said melt waters in order to produce snow.

14. An installation according to any one of claims to 13, **characterized in that** it is equipped with cooling means (32) arranged in the vicinity of the surface of the slope (2) and intended to regulate the temperature of the lower layer of the snow cover (3).

15. An installation according to claim 14, **characterized in that** the means for cooling the lower layer of the snow cover consist of an array of tubes (32) in which a cooling fluid circulates.

16. An installation according to any one of claims 14 or 15, **characterized in that** it comprises means for measuring the temperature of snow near the surface of the slope (2), wherein said measuring means control the means (32) for cooling the snow cover (3) to avoid a permanent freeze of the lower layer thereof in the vicinity of said surface of the slope (2).

## Patentansprüche

1. Verfahren zur Aufrechterhaltung der Qualität der Schneedecke (3), welche die Oberfläche einer Piste (2) einer überdachten Skianlage oder Anlage für eine andere Gleitsportart bedeckt, wobei die Anlage umfasst: - eine wärmeisolierte Halle (1) , welche die Piste (2) überdacht, - Mittel zur Schneeproduktion (4) und - Mittel (5) zur Regelung der Temperatur der Umgebungsluft im Inneren der Halle (1), **dadurch gekennzeichnet, dass** es darin besteht, die Temperatur der Umgebungsluft der Halle (1) durch die Steuerung der Mittel zur Regelung der Temperatur (5) in regelmäßigen oder im Wesentlichen regelmäßigen Zyklen zu verändern, zwischen:
- einer ersten Temperatur T1, die geeignet ist, ein oberflächliches teilweises Schmelzen der Schneedecke (3) zu bewirken, wobei diese Temperatur T1 während einer Zeit t1 aufrechterhalten wird, die kürzer ist als die Zeit, die für das vollständige Schmelzen der Schneedecke (3) erforderlich ist, und
- einer zweiten Temperatur T2, die für die Herstellung von Schnee durch den Einsatz der entsprechenden Mittel zur Produktion (4) geeignet ist, wobei diese Temperatur T2 während einer Zeit t2 aufrechterhalten wird, während der eine ausreichende Menge an Schnee hergestellt wird, um den während der Zeit t1 geschmolzenen Schnee zu erneuern.

2. Verfahren nach Anspruch 1, **dadurch gekennzeichnet, dass** es darin besteht, die Temperatur der Umgebungsluft der Halle (1) zu verändern, zwischen:
- einer ersten, leicht positiven Temperatur T1, die geeignet ist, ein oberflächliches Schmelzen der Schneedecke (3) zu bewirken, während einer Zeit t1, und
- einer zweiten, negativen Temperatur T2, die für die Herstellung des Schnees geeignet ist, der dazu bestimmt ist, den während der Zeit t1 geschmolzenen Schnee zu erneuern.

3. Verfahren nach einem der Anspruche 1 oder 2, **dadurch gekennzeichnet, dass** die erste Temperatur T1, die geeignet ist, ein oberflächliches Schmelzen der Schneedecke (3) zu bewirken, in der Nähe der Schneedecke (3) zwischen 1 und 5 °C liegt.

4. Herfahren nach einem der Ansprüche 1 bis 3, **dadurch gekennzeichnet, dass** die zweite Temperatur T2, die für die Herstellung des Schnees geeignet ist, der dazu bestimmt ist, den während der Zeit t1 geschmolzenen Schnee zu erneuern, zwischen -10 und -2°C liegt.

5. Verfahren nach einem der Ansprüche 1 bis 4, **dadurch gekennzeichnet, dass** die Dauer der Temperaturzyklen in der Größenordnung von 24 Stunden liegt.

6. Verfahren nach einem der Anspruche 1 bis 5, **dadurch gekennzeichnet, dass** es darin besteht, die Temperatur der Umgebungsluft der Halle (1) mit einem Zyklus von 24 Stunden zu verändern, in dessen Verlauf:
- die erste Temperatur T1 während einer Zeit t1 von 12 bis 18 Stunden aufrechterhalten wird, die vorzugsweise den Öffnungszeiten der Anlage für die Öffentlichkeit entspricht, und
- die zweite Temperatur T2 während einer Zeit t2 von 6 bis 12 Stunden aufrechterhalten wird, die vorzugsweise der Zeit entspricht, in der die Anlage für die Öffentlichkeit geschlossen ist.

7. Verfahren nach einem der Ansprüche 1 bis 6, **dadurch gekennzeichnet, dass** es darin besteht, Temperaturänderungen auch an der Oberfläche der Piste (2) unter der Schneedecke (3) durch den Einsatz geeigneter Mittel (32) zur Regelung der Temperatur zu bewirken, zwischen:
- einer ersten Temperatur zur Kühlung der unteren Schicht der Schneedecke (3), wobei diese Temperatur niedriger als 0 °C ist und während einer Dauer von einigen Stunden pro 24 Stunden aufrechterhalten wird, und
- einer Temperatur zum Schmelzen der unteren Schicht der Schneedecke (3), die gleich oder im Wesentlichen gleich 0 °C ist und während der restlichen Zeit jedes Zeitraums von 24 Stunden aufrechterhalten wird.

8. Überdachte Anlage zur Ausübung von Skisport oder einer anderen Gleitsportart, die für die Durchführung des Verfahrens nach einem der Ansprüche 1 bis 7 geeignet ist, wobei die Anlage umfasst: - eine wärmeisolierte Halle (1), welche eine Piste (2) überdacht, deren Oberfläche mit einer Schneedecke (3) bedeckt ist, die von Mitteln zur Schneeproduktion (4) hergestellt wird,
- Mittel (5) zur Regulierung der Temperatur der Umgebungsluft im Inneren der Halle (1), die mit Sensoren (15) für die Temperatur der Umgebungsluft gekoppelt sind, und - geeignete Verwaltungsmittel (7) von der Art einer programnierbaren Steuerung mit den zugehörigen Reglern, die dafür ausgebildet sind, den Betrieb der Mittel zur Regulierung der Temperatur (5) nach einem regelmäßigen oder im Wesentlichen regelmäßigen Zyklus zu steuern, zwischen:
- einer Betriebskonfiguration, in welcher sie die Aufrechterhaltung einer Temperatur T1 der Luft der Halle (1) während einer Zeit t1 sicherstellen, die geeignet ist, ein oberflächliches Schmelzen der Schneedecke (3) zu bewirken, und
- einer Betriebskonfiguration, in welcher sie die Aufrechterhaltung einer Temperatur T2 der Luft der Halle (1) während einer Zeit t2 sicherstellen, während der eine ausreichende Menge an Schnee hergestellt wird, um den während der Zeit t1 geschmolzenen Schnee zu erneuern,
und **dadurch gekennzeichnet, dass** sie Mittel (25, 26, 27, 28, 29, 30, 31) aufweist, welche die Ableitung des Schmelzwassers der Schneedecke (3) ermöglichen.

9. Anlage nach Anspruch 8, **dadurch gekennzeichnet, dass** die Mittel (5) zur Regulierung der Temperatur mehrere Vorrichtungen (6) zur Kühlung der Umgebungsluft der Halle (1) umfassen, die über die Länge der Piste (2) verteilt sind, und dadurch, dass die geeigneten Verwaltungsmittel (7) von der Art einer programmierbaren Steuerung mit den zugehörigen Reglern dafür ausgebildet sind, den Betrieb der Mittel zur Regulierung der Temperatur (5) nach einem regelmäßigen oder im Wesentlichen regelmäßigen Zyklus zu steuern, zwischen:
- einer Betriebskonfiguration, in welcher die Vorrichtungen zur Kühlung (6) ausgeschaltet sind oder mit einer verminderten Leistung arbeiten, derart, dass die Umgebungsluft der Halle (1) auf der positiven Temperatur T1 gehalten wird, während einer Zeit t1, um das oberflächliche Schmelzen der Schneedecke (3) zu bewirken, und
- einer Betriebskonfiguration, in welcher die Vorrichtungen zur Kühlung (6) mit einer Leistung arbeiten, die geeignet ist, die Umgebungsluft der Halle (1) auf der leicht negativen Temperatur T2 zu halten, während der Zeit t2, während der die Mittel zur Schneeproduktion (4) eingesetzt werden, um eine ausreichende Schneemenge herzustellen, die geeignet ist, den während der Zeit t1 geschmolzenen Schnee zu erneuern.

10. Anlage nach Anspruch 9, **dadurch gekennzeichnet, dass** die Mittel (5) zur Regulierung der Temperatur außerdem mehrere Vorrichtungen zur Erwärmung der Umgebungsluft der Halle (1) umfassen.

11. Anlage nach einem der Ansprüche 9 oder 10, **dadurch gekennzeichnet, dass** die Vorrichtungen zur Kühlung (6) und gegebenenfalls die Vorrichtungen zur Erwärmung über die gesamte Länge der Piste (2) verteilt sind und jeweils mit mindestens einem Sensor (15) für die Temperatur der Luft im Wirkungsbereich der Vorrichtung zur Kühlung gekoppelt sind, um eine optimale Steuerung der Temperatur der Luft auf der gesamten Länge der Piste sicherzustellen und um die Bildung eines Temperaturgradienten auf ihrer Länge zu vermeiden.

12. Anlage nach einem der Ansprüche 8 bis 11, **dadurch gekennzeichnet, dass** sie eine Piste (2) aufweist, deren Oberfläche aus einer undurchlässigen Beschichtung (28) besteht, über der sich mindestens eine wasserdurchlässige Schicht (26, 27, 29) befindet, welche die Zirkulation des Schmelzwassers durch die durchlässige(n) Schicht(en) hindurch und sein Abrieseln auf der undurchlässigen Beschichtung (28) ermöglicht.

13. Anlage nach einem der Ansprüche 8 bis 12, **dadurch gekennzeichnet, dass** die Entwässerungsmittel (26, 27, 28, 29) die Zirkulation des Schmelzwassers bis zu Sammelbehälter (30) sicherstellen, welche mit einem oder mehreren Behältern (31) verbunden sind, wobei dieser Behälter oder diese Behälter (31) mit Mitteln ausgestattet sind, welche die Wiederverwendung des Schmelzwassers zur Herstellung von Schnee ermöglichen.

14. Anlage nach einem der Anspräche 8 bis 13, **dadurch gekennzeichnet, dass** sie mit Mitteln zur Kühlung (32) ausgestattet ist, die in der Nähe der Oberfläche der Piste (2) angeordnet sind und dazu bestimmt sind, die Temperatur der unteren Schicht der Schneedecke (3) zu regeln.

15. Anlage nach Anspruch 14, **dadurch gekennzeichnet, dass** die Mittel zur Kühlung der unteren Schicht der Schneedecke aus einem Netz von Rohren (32) bestehen, in denen ein Kältemittel zirkuliert.

16. Anlage nach einem der Ansprüche 14 oder 15, **dadurch gekennzeichnet, dass** sie Mittel zur Messung der Temperatur des Schnees in der Nähe der Oberfläche der Piste (2) aufweist, wobei die Mittel zur Messung die Steuerung der Mittel zu Kühlung (32) der Schneedecke (3) sicherstellen, um ein dauerhaftes Gefrieren ihrer unteren Schicht in der Nähe der Oberfläche der Piste (2) zu vermeiden.
